# EUROPÄISCHE PATENTSCHRIFT

(11) **EP 0 236 531 B1**
(45) Veröffentlichungstag und Bekanntmachung des Hinweises auf die Patenterteilung: **17.10.1990**
(21) Anmeldenummer: 86103391.8
(22) Anmeldetag: 13.03.1986
(51) Int. Cl.: F24H 9/12

(54) **Heizkörper-Ventilgarnitur**
Valve assembly for a radiator
Assemblage de valve pour radiateur

(43) Veröffentlichungstag der Anmeldung: 16.09.1987
(73) Patentinhaber: König Metallwarenfabrik GmbH, D-6470 Büdingen 1 (DE)
(72) Erfinder: König, Harry, D-6472 Altenstadt (DE); Schlögel, Rolf, D-6471 Kefenrod (DE)
(74) Vertreter: Heim, Hans-Karl, Dipl.-Ing.

(56) Entgegenhaltungen:
- EP-A- 0 056 788
- DE-A- 2 708 205
- FR-A- 2 222 614
- NL-A- 7 900 744

## Beschreibung

Die Erfindung betrifft eine Heizkörperventilgarnitur für Plattenheizkörper zu deren Beheizung mit Wasser bzw. Heizmedium, mit einem zur Anordnung zwischen den Platten ausgebildeten integrierten Zweirohrsystem-Anschlußstück, das eine Vorlaufkammer, aus der eine zu einer Ventilkammer führende Steigleitung austritt, einen Vorlaufanschluß, ein mit der Vorlaufkammer absperrend verbundenes Rücklaufsammelstück und einen im Abstand vom Vorlaufanschluß auf gleicher Ebene angeordneten Rücklaufanschluß aufweist, und daß die Ventilkammer ein Einstellventil und Zulaufanschlüsse für die beiden Plattenheizkörper aufnimmt, wobei bei Verwendung von Zweirohrsystemen der Vorlaufanschluß mit der Vorlaufleitung und der Rücklaufanschluß mit der Rücklaufleitung lösbar verbunden sind.

Heizkörpergarnituren dieser Art sind nach der AT-B 370 513 bekannt.

Sie gehen im wesentlichen von einer Anschlußvorrichtung für einen Heizkörper, insbesondere einem Plattenheizkörper, mit einer unteren Armatur und einer oberen Armatur, die über ein Gehäuseteil miteinander verbunden sind, aus.

Der Vorlauf weist eine, das verbindende Gehäuseteil überbrückende Kunststoffhülse auf, so daß das Grundsystem auf einem Zweirohrverteiler aufbaut.

Durch Entfernung der Hülse wird eine Bypassöffnung zum Rücklauf geöffnet, so daß über diese heißes Wasser in den Rücklauf geführt wird und damit die Vorrichtung als Einrohrverteiler wirksam ist.

Dieser Einrohrverteiler läßt sich jedoch nur für einen einzigen Heizrohrverteiler einsetzen, da der Querschnitt der Bypassöffnung nicht verändert werden kann und bereits für den folgenden Heizkörper ein größerer Querschnitt notwendig wird. Die Konzeption ist für einen sinnvollen Betrieb einer Reihe von Heizkörpern im Einrohrsystem nicht geeignet.

Des weiteren ist die EP-A 0 056 788 zu erwähnen. Diese Schrift betrifft keine Heizkörperventilgarnitur mit zwischen den Heizplatten angeordnetem, integriertem Verteiler, sondern sie beinhaltet einen frontal, d.h. rechtwinklig zu einem Radiatorenheizkörper angeordneten Anschluß an das verlegte Leitungsnetz und betrifft damit nicht den durch den einleitenden Oberbegriff im wesentlichen genannten Stand der Technik.

Ergänzend ist zu der Verwendung von Einrohr-und Zweirohrsystem festzuhalten, daß die Einrohrsysteme, insbesondere für Fertighäuser und, im Rahmen der Altbausanierung, Verwendung finden.

Der grundsätzliche Unterschied beider Systeme besteht darin, daß die Zweirohrausführung zwei getrennte Ringleitungen für den Vor- und Rücklauf benötigt, während bei der Einrohrausführung nur eine Ringleitung für den jeweiligen Anschluß von Vor-und Rücklauf zum bzw. aus dem Heizkörper vorgesehen ist.

Beim Einrohrsystem wird ein anteilig einstellbarer Teilstrom aus dem zum Vorlauf gerichteten Massenstrom abgezweigt und in den Rücklauf aus dem Heizkörper eingeleitet, unter anderem mit dem Ziel, die Temperaturdifferenz zwischen Vor- und Rücklaufanschluß so gering als möglich, d.h. weitgehend dem Wärmeverbrauch angepaßt, zu halten. In aller Regel berücksichtigt die Grundeinstellung einen Durchfluß von etwa 35% des Heizmittelstromes durch den Heizkörper.

So viel zu den beiden Systemen.

Insgesamt betrachtet werden etwa 4/5 der Heizkörpergarnituren für die Verwendung im Rahmen der Zweirohrsysteme und etwa 1/5 für die Zuordnung zu Einrohrsystemen hergestellt.

Die Kosten der Einrohr-Ventilgarnituren betragen etwa 25% gegenüber der heute verwendeten Kombination einer Einrohr-Zweirohrgarnitur.

Diese Sachlage in Verbindung mit den Angaben über die anteilige Verwendung beider Systeme berücksichtigend, stellt sich als Aufgabe dieser Erfindung, eine Zweirohrgarnitur, wie eingangs erwähnt, zu nennen, die durch ein Ergänzungsteil - das auch noch auf der Baustelle auf einfachste Weise angeschlossen werden kann - in eine für ein Einrohrsystem geeignete Ventilgarnitur zu wandeln.

Die erfindungsgemäße Lösung sieht vor, daß zur Verwendung bei Einrohrsystemen an die Vor- und Rücklaufanschlüsse ein mit korrespondierenden ersten und zweiten Anschlüssen versehenes, unterhalb des Anschlußstücks liegendes Einrohrsystem-Anschlußteil lösbar angeschlossen ist, das durch eine H-stegförmige Verbindungsleitung kurzgeschlossen ist, wobei gegenüber den ersten und zweiten Anschlüssen ein dritter und vierter Anschluß angeordnet sind, die mit der Einrohr-Ringleitung lösbar verbindbar sind, wobei die Verbindungsleitung, die in der Rücklaufseite in einem Ventilsitz endet, mit dem der Kegel des in einer Ventilmuffe angeordneten Bypassventil zusammenwirkt, durch die Verengung des Querschnittes der Verbindungsleitung einstellbar ist.

Die lösbare Verbindung des Zweirohrsystem-Anschlußstückes mit dem Einrohrsystem-Anschlußteil läßt, wie bereits schon anderweitig erwähnt, die wahlweise Verwendung als Zweirohrsystem-Anschlußstück bzw. Einrohrsystem-Anschlußteil zu, wobei das Einrohrsystem-Anschlußteil über die in einen H-Steg verlaufende Verbindungsleitung der Bypasstrom durch ein Bypassventil jedes weiteren Folgeheizkörpers exakt einstellbar ist.

In diesem Zusammenhang muß nochmals betont werden, daß die nach der Entgegenhaltung genannte "Rücklaufbremse" in ihrem Querschnitt nach der Montage in keinem Fall regulierbar ist.

Die vorgeschlagene Lösung wird damit in vollem Umfang der Aufgabenstellung gerecht.

Die Erfindung wird durch die beigefügte zeichnerische Darstellung einer beispielsweisen Ausführung näher erläutert.
Figur 1 zeigt im Aufriß einen Schnitt aus Figur 2 durch einen mit einer Zweirohrgarnitur ausgerüsteten Plattenheizkörper, der durch ein nach unten anschließendes Einrohrsystem-Anschlußteil ergänzt ist (siehe gestrichelte Trennlinie).
Figur 2 zeigt den Plattenheizkörper in Ansicht A aus Figur 1 in einer Seitendarstellung.
Die unterhalb des Plattenheizkörpers 12 in aller Regel verlegte Einwegringleitung 1 ist über einen Anschlußstutzen 1.1 im Vorlauf und einen Anschlußstutzen 1.2 für den Rücklauf mit dem Einrohrsystem-Anschlußteil 4 verbunden.

Die Verbindung des Anschlußstutzens 1.1 im Vorlauf und die Verbindung des Anschlußstutzens 1.2 im Rücklauf erfolgt dabei durch die Vorlaufverschraubung 2.1 und die Rücklaufverschraubung 2.2 über je einen zugeordneten Vorlaufverbindungsnippel 3.1 und je einen Rücklaufverbindungsnippel 3.2 mit dem Einrohrsystem-Anschlußteil 4 über einen dritten und vierten Anschluß 4.1 und 4.2.

Die weitere Verbindung des Einrohrsystem-Anschlußteils 4 im Vorlauf mit dem Zweirohrsystem-Anschlußstück 8 erfolgt über den ersten Anschluß 4.3, die Verschraubung 6.1, den Zwischennippel 7.1 mit dem Vorlaufanschluß 8.5.

Analog gliedert sich der Rücklaufanschluß aus dem Zweirohrsystem-Anschlußstück 8 bzw. dessen Rücklaufsammelstück 8.2.

Dieser führt über den Rücklaufanschluß 8.6, den Zwischennippel 7.2, die Verschraubung 6.2 zum zweiten Anschluß 4.4 und im weiteren durch das Einrohrsystem-Anschlußteil 4 zum vierten Anschluß 4.2 zur Einwegringleitung 1.

Die Vor- und Rücklaufseite ist durch eine H-förmig geführte Verbindungsleitung 4.5 verbunden, die in der Rücklaufseite in einem Ventilsitz endet, zu dem der Kegel des in einer Ventilmuffe 4.6 angeordneten Bypassventiles 5 einstellbar ist.

Entsprechend der Einstellung des Bypassventiles 5, das üblicherweise eine lediglich durch den Fachmann einstellbare, abgedeckte Festeinstellung vorsieht, erfolgt eine anteilige Beimischung von Vorlaufwasser zum Rücklaufwasser, deren Temperaturen während des Durchganges durch die Mischstrecke 4.7 vereinheitlicht werden, so daß die Temperaturdifferenz zwischen Vorlaufanschluß 1.1 und dem Rücklaufanschluß 1.2 auf ein mit dem Wärmeverbrauch korrespondierendes Minimum einstellbar ist.

Die Einstellung des Bypassventiles 5 berücksichtigt üblicherweise den Durchfluß bis etwa 35% des gesamten Heizmittelstromes durch den Heizkörper.

Das Zweirohrsystem-Anschlußstück 8 setzt sich aus der Vorlaufkammer 8.1 und dem senkrecht hierzu ohne Durchgang T-förmig verbundenen Rücklaufsammelstück 8.2 aus den Heizkörpern, dessen Anschlüsse 8.3 den beiden Plattenheizkörpern 12 angeschlossenen sind, zusammen.

Die zum Einrohrsystem-Anschlußteil 4 führenden Vor- und Rücklaufanschlüsse 8.5 und 8.6 wurden bereits erwähnt und sind der Vollständigkeit halber hier wiederholt.

Die Vorlaufkammer 8.1 sowie das Rücklaufsammelstück 8.2 mit seinen Rücklaufanschlüssen 8.3 sind in aller Regel im Fließpreßverfahren hergestellte Teile, wobei in Figur 2 durch die Position 8.4 der in dieser Darstellung sichtbare Ausformspiegel ausgewiesen ist.

Das eigentliche Ventilgestänge, d.h. die Steigleitung 9 zum Oberteil 10, ist koaxial zum Vorlaufanschluß 1.1 ausgerichtet und mündet in die Ventilkammer 10.1 des Oberteiles 10. Aus der Ventilkammer 10.1 führen rechtwinklig die Zulaufanschlüsse 10.2 in die beiden Plattenheizkörper 12 ab.

Die Ventilkammer 10.1 wird durch die Wechselventilsitzhülse 10.3 abgegrenzt.

Der nach außerhalb des Plattenheizkörpers 12 gerichtete Bereich des Ventilanschlusses für die Montage von Wechselventilen ist durch die Schutzkappe 11 abgedeckt, wobei üblicherweise die Montage eines thermostatischen Regelventiles vorgesehen ist.

Zusammengefaßt betrachtet, kann der Plattenheizkörper 12 fertig montiert mit einem Zweirohrsystem-Anschlußstück 8, der Steigleitung 9 und dem Oberteil 10 von dem Heizkörperhersteller geliefert und bauseitig durch das Einrohrsystem-Anschlußteil 4 ergänzt werden.

Das gleiche gilt auch für die Montage des gewünschten Einstellventiles.

## Patentansprüche

Heizkörperventilgarnitur für Plattenheizkörper (12) zu deren Beheizung mit Wasser bzw. Heizmedium, mit einem zur Anordnung zwischen den Platten ausgebildeten integrierten Zweirohrsystem-Anschlußstück (8), das eine Vorlaufkammer (8.1), aus der eine zu einer Ventilkammer (10.1) führende Steigleitung (9) austritt, einen Vorlaufanschluß (8.5), ein mit der Vorlaufkammer (8.1) absperrend verbundenes Rücklaufsammelstück (8.2) und einen im Abstand vom Vorlaufanschluß (8.5) auf gleicher Ebene angeordneten Rücklaufanschluß (8.6) aufweist, und daß die Ventilkammer (10.1) ein Einstellventil und Zulaufanschlüsse (10.2) für die beiden Plattenheizkörper (12) aufnimmt, wobei bei Verwendung von Zweirohrsystemen der Vorlaufanschluß (8.5) mit der Vorlaufleitung und der Rücklaufanschluß (8.6) mit der Rücklaufleitung lösbar verbunden sind, dadurch gekennzeichnet, daß zur Verwendung bei Einrohrsystemen an die Vor- und Rücklaufanschlüsse (8.5/8.6) ein mit korrespondierenden ersten und zweiten Anschlüssen (4.3/4.4) versehenes, unterhalb des Anschlußstücks (8) liegendes Einrohrsystem-Anschlußteil (4) lösbar angeschlossen ist, das durch eine H-stegförmige Verbindungsleitung (4.5) kurzgeschlossen ist, wobei gegenüber den ersten und zweiten Anschlüssen (4.3/4.4) ein dritter und vierter Anschluß (4.1/4.2) angeordnet ist, die mit der Einrohr-Leitung lösbar verbindbar sind, wobei die Verbindungsleitung (4.5), die in der Rücklaufleiste in einem Ventilsitz endet, mit dem der Kegel des in einer Ventilmuffe (4.6) angeordneten Bypassventil (5) zusammenwirkt, durch die Verengung des Querschnittes der Verbindungsleitung (4.5), einstellbar ist.

## Claims

A radiator valve assembly for use with platetype radiators (12), intended for heating the same with water or heating fluid, respectively, comprising an integrated connecting piece (8) of a dual-tube system type formed for provision between the plates, exhibiting a forward-flow chamber (8.1) from which emerges a riser (9) leading to a valve chamber (10.1); a forward-flow connection (8.5); a return-flow collecting member (8.2) in blocking communication with the forward flow chamber (8.1); and a return flow connection (8.5) spaced from the forward-flow connection (8.5) and disposed at the same level thereof, with the valve chamber (10.1) accommodating an adjusting valve and intake connections (10.2) for the two plate-type radiators (12), wherein - when employing dual tube-type systems the forward-flow connection (8.5) is detachably connected to the forward-flow conduit and the return-flow connection (8.6) is detachably connected to the return-flow conduit, characterized in that for employment with single tube-type systems, a connection (4) of single tube system type provided with corresponding first and second connections (4.3/4.4) and located below the connecting piece (8) is detachably connected to the forward and return-flow connections (8.5/8.6), with connecting piece (4) being short-circuited by a connecting conduit (4.5) of an H-type bridge shape, wherein third and fourth connections (4.1/4.2) are located opposite said first and second connections (4.3/4.4), with said third and fourth connections being detachably connected to said single tube-type ring conduit, wherein the connecting conduit (4.5) terminating in the return-flow side in a valve seat with which the cone of the bypass valve (5) disposed in a valve sleeve (4.6) cooperates, is adjustable through the constricted cross-section of the connecting conduit (4.5).

## Revendications

Assemblage de valves pour radiateurs plats (12), en vue du chauffage de ces derniers en utilisant respectivement de l'eau ou un fluide chauffant, présentant une pièce intégrée (8) de raccordement d'un système bitube, conçue pour être intercalée entre les plaques et comprenant une chambre amont (8.1) dont sort un conduit ascendant (9) gagnant une chambre de distribution (10.1), un raccord amont (8.5), une pièce collectrice de retour (8.2) reliée à la chambre amont (8.1) avec effet d'isolement, ainsi qu'un raccord de retour (8.6) disposé à distance du raccord amont (8.5), dans un même plan, la chambre de distribution (10.1) renfermant une valve de réglage et des raccords d'arrivée (10.2) pour les deux radiateurs plats (12), assemblage dans lequel, lorsqu'on utilise des systèmes bitube, le raccord amont (8.5) et le raccord de retour (8.6) sont respectivement reliés, de manière libérable, au conduit amont et au conduit de retour, caractérisé par le fait que, en vue d'une utilisation dans des systèmes monotube, une partie (4) de raccordement d'un système monotube, située audessous de la pièce de raccordement (8), pourvue de premier et deuxième raccords correspondants (4.3/4.4) et reliée de manière libérable aux raccords amont et de retour (8.5/8.6), est en transfert direct par l'intermédiaire d'un conduit de jonction (4.5) formant la barre d'un "H", des troisième et quatrième raccords (4.1/4.2), situés à l'opposé des premier et deuxième raccords (4.3/4.4), pouvant être reliés de manière libérable au conduit annulaire monotube, le conduit de jonction (4.5), s'achevant côté retour par un siège de soupape avec lequel coopère le cône de la soupape de dérivation (5) logée dans un embout distributeur (4.6), étant réglable grâce au rétrécissement de section de ce conduit de jonction (4.5).
